# EUROPÄISCHE PATENTSCHRIFT

(11) **EP 1 212 537 B1**
(45) Veröffentlichungstag und Bekanntmachung des Hinweises auf die Patenterteilung: **04.06.2003**
(21) Anmeldenummer: 00958486.3
(22) Anmeldetag: 22.08.2000
(51) Int. Cl.: F15B 15/08

(54) **WELLENLAGERUNG**
SHAFT MOUNTING
SUPPORT D'ARBRE

(30) Priorität: 26.08.1999 DE 19940644
(43) Veröffentlichungstag der Anmeldung: 12.06.2002
(73) Patentinhaber: ALFA LAVAL FLOW GMBH, 40459 Düsseldorf (DE)
(72) Erfinder: HESSLING, Peter, D-41812 Erkelenz (DE)
(74) Vertreter: Lenzing, Andreas, Dr.
(86) Internationale Anmeldenummer: EP0008191
(87) Internationale Veröffentlichungsnummer: WO01014751

(56) Entgegenhaltungen:
- EP-A- 0 344 126
- EP-A- 0 434 935
- DE-U- 9 014 487
- US-A- 3 982 725
- US-A- 4 167 897
- US-A- 4 545 288
- US-A- 4 970 944

## Beschreibung

Die vorliegende Erfindung betrifft einen pneumatischen Aktuator mit den Merkmalen des Oberbegriffs des Anspruchs 1.

Ein derartiger Aktuator ist aus dem deutschen Gebrauchsmuster G9014487.2 und aus der Druckschrift US-17-4167 897 bekannt. Bei den bekannten Aktuatoren wird die Abtriebswelle mit zwei Lagerschilden in dem Gehäuse gelagert. Die Lagerschilde werden von der Innenseite, die den Zylinder bildet, in das Gehäuse eingesetzt, und die Welle wird ebenfalls von innen her mit Außensicherungsringen oder Sprengringen in ihrer Axialrichtung fixiert. Die Montage der Lager und der Sicherungsringe vom Arbeitsraum des Zylinders her ist eine relativ schwierig auszuführende manuelle Tätigkeit, die unerwünschte Kosten verursacht.

Es ist deshalb Aufgabe der vorliegenden Erfindung, einen pneumatischen Aktuator dahingehend zu verbessern, daß die Montage der Welle und der Kolben in dem Gehäuse einfacher erfolgen kann und insgesamt weniger Bauelemente benötigt werden.

Diese Aufgabe wird von einem Aktuator mit den Merkmalen des Anspruchs 1 gelöst.

Weil vorgesehen ist, daß der Kolben die Welle in ihrer Axialrichtung formschlüssig fixiert, kann die Welle bis zum Einführen des Kolbens axial bewegt werden und so ohne zusätzliche Fixierungselemente an ihre Position gebracht werden. Sobald der Kolben eingesetzt wird, ergibt sich aus dem Formschluß die axiale Fixierung, die im Stand der Technik durch Lagerschilde und Sicherungsringe bewirkt wird.

Dabei ergibt sich eine besonders einfache Ausführungsform, wenn die Welle wenigstens eine in Umfangsrichtung ausgerichtete Nut aufweist, die mit einem in Achsrichtung verlaufenden Steg des Kolbens in Eingriff steht. Wenn weiter die Welle zwei Lagerbereiche aufweist, die Bereiche des größten Durchmessers der Welle bilden, so kann die Welle ohne weiteres von außen her in das Gehäuse eingeführt und im Bereich der Lagerstellen eingepaßt werden. Auf separate Lager kann im wesentlichen verzichtet werden, wenn die Welle in zwei Lagerstellen unmittelbar in dem Gehäuse gelagert ist. Die Lagerung der Welle bleibt nahezu kräftefrei, wenn die Lagerstellen der Welle im wesentlichen den gleichen Durchmesser aufweisen und sich dadurch die Druckbelastung in beiden Richtungen aufhebt. Dies fördert auch die Standzeit der Fixierung der Welle im Bereich der Stege und Nuten.

Die Nut kann besonders einfach bei der Fertigung der Well angebracht werden, wenn es sich um eine umlaufend eingestochene Nut handelt. Eine symmetrische Anordnung, die eine Verwendung von zwei identischen Kolben erlaubt, ergibt sich, wenn jeder Kolben insgesamt zwei der Verzahnung benachbarte Stege aufweist. Es kann auch vorgesehen sein, daß der Arbeitsraum im Bereich der Lagerstellen der Welle mittels in jeweils in einer Nut der Welle einliegenden Dichtringen aus Gummi oder einem Kunststoff gegenüber dem Außenraum abgedichtet ist.

Ein besonders vorteilhaftes Verfahren zur Montage eines insoweit beschriebenen Aktuators ergibt sich, wenn zunächst die Welle in die Lagerstellen eingeführt wird und danach der oder die Kolben in Eingriff mit der Welle gebracht werden, so daß die Welle ohne weitere Befestigungsmittel in Axialrichtung fixiert und insbesondere in den Lagerstellen gehalten wird.

Im folgenden wird ein Ausführungsbeispiel der vorliegenden Erfindung anhand der Zeichnungen beschrieben.

Es zeigen:
- Figur 1:: Einen Querschnitt durch einen erfindungsgemäßen Aktuator entlang der Axialrichtung der Welle bei Betrachtung in Richtung der Längsachse des Zylinders; sowie
- Figur 2:: einen Querschnitt durch einen Aktuator entlang der Längsachse des Zylinders, wobei die Betrachtungsrichtung mit der Axialrichtung der Welle zusammenfällt.

In der Figur 1 ist ein erfindungsgemäßer pneumatischer Aktuator mit einem Gehäuse 1, einer in dem Gehäuse um eine Achse 2 drehbar gelagerten Welle 3 sowie zwei Pneumatikkolben 4 und 5 veranschaulicht. Das Gehäuse 1 bildet an seiner Innenseite eine zylindrische Bohrung 6, in die die Kolben 4 und 5 zur Bildung eines Arbeitsraumes dichtend eingesetzt sind. Die Längsachse der Bohrung 6 ist in der Figur 1 senkrecht zur Zeichenebene orientiert.

Die Welle 3 ist im wesentlichen rotationssymmetrisch ausgebildet und weist von unten nach oben in der Figur 1 folgende Bereiche auf:
Das untere Ende der Welle bildet einen Lagerbereich 10, der auch eine Stelle des größten Durchmessers der Welle 3 darstellt. An den Lagerbereich 10 schließt-eine eingestochene Nut 11 an, die mit einem kastenförmigen Querschnitt versehen ist. Angrenzend an die Nut 11 ist eine Verzahnung 12 nach Art eines Ritzels mit parallel zur Achse 2 orientierten Zahnflanken vorgesehen. Das obere Ende der Verzahnung 12 grenzt wiederum an eine umlaufend eingestochene Nut 13 an, die ihrerseits an einen Lagerbereich 14 grenzt. Der Lagerbereich 14 der Welle 3 schließt ebenso wie der Lagerbereich 10 mit der Außenseite des Gehäuses 1 bündig ab. An dem in Figur 1 oben dargestellten Ende der Welle 3 ist schließlich als Abtrieb des Aktuators ein Zweiflach 15 vorgesehen, wie es üblicherweise verwendet wird.

Die Kolben 4 und 5 sind bei der Darstellung gemäß Figur 1 im Bereich ihres Eingriffs mit der Welle 3 geschnitten. In diesem Bereich tragen die Kolben 4 und 5 jeweils eine nach Art einer Zahnstange geradeaus gerichtete Verzahnung 20, die mit der Verzahnung 12 der Welle 3 in Eingriff steht. Die axialen Rander der Verzahnung 20 grenzen an jeweils einen Steg 21 an, der mit dem Kolben 4 bzw. 5 einstückig geformt ist und der in die Nuten 11 bzw. 13 eingreift. Das Gehäuse 1 selbst weist eine in Richtung der Achse 2 verlaufende Durchgangsbohrung auf, die die Mittenachse des Zylinders 6 mittig und vertikal schneidet. Diese Bohrung bildet Lagerstellen 22, die mit den Lagerstellen 10 und 14 der Welle 3 zusammen eine Gleitlagerung für die Drehung der Welle 3 um die Achse 2 bildet. Im Bereich-der Lagerstellen 22 ist der Innenraum des Zylinders 6 gegenüber der Atmosphäre mit nicht dargestellten Dichtmitteln, beispielsweise in Gestalt von O-Ringen, abgedichtet.

Die Figur 2 zeigt den Aktuator gemäß Figur 1 in einem Querschnitt entlang der Achse des Zylinders 6. Die Achse 2 der Welle 3 ist in der Darstellung gemäß Figur 2 senkrecht zur Zeirchenebene orientiert. Gleiche Bauelemente tragen gleiche Bezugsziffern.

Die Figur 2 veranschaulicht, wie die Kolben 4 und 5 die Welle 3 symmetrisch umgeben, die Kolben 4 und 5 tragen dichtend mit dem Zylinder 6 zusammenwirkende Kolbenböden 30, an denen sich der zahnstangenartige Bereich mit der Verzahnung 20 anschließt. Das Gehäuse 1 selbst ist an den Stirnseiten der Zylinderbohrung 6 mit plattenförmigen Zylinderköpfen 31 verschlossen. Die Kolben 4, 5, die Zylinderbohrung 6 und die Zylinderköpfe 31 begrenzen dabei insgesamt drei Arbeitsräume 32, 33 und 34, von denen die Arbeitsräume 32 und 34 pneumatisch parallel geschaltet werden und der Arbeitsraum 33 separat mit Druck beaufschlagbar ist. Entsprechende Anschlußbohrungen für die Arbeitsräume 32, 33 und 34 sind mit den Bezugsziffern 35, 36 und 37 gekennzeichnet.

In der Praxis wird der vorliegende Aktuator montiert, indem zunächst in das Gehäuse 1, genauer gesagt, in die Durchgangsbohrung mit den Lagerstellen 22 die Welle 3 in Richtung der Achse 2 eingeführt wird, bis die Position der Figur 1 erreicht wird. Sodann wird von den offenen Enden der Zylinderbohrung 6 her je ein Kolben zu jeder Seite der Welle 3 hin eingführt, so daß die Verzahnungen 20 synchron mit der Verzahnung 12 in Eingriff kommen. Gleichzeitig greifen die parallel zur Verzahnung 12 verlaufenden Stege 21 in die Nuten 11, 13 ein. Die Kolben 4, 5 werden dann symmetrisch in die Bohrung 6 hineingedrückt, wodurch die Welle 3 um ihre Achse 2 gedreht wird, die Verzahnungen 12 und 20 ineinander eingreifen und die Stege 21 in die Nuten 11, 13 gleiten. Durch den formschlüssigen Eingriff der Stege 21 in die Nuten 11, 13 ist die Welle in Richtung der Achse 2 fixiert, ohne daß weitere Befestigungsmittel erforderlich wären. Der Zylinder 6 wird nun mit den Zylinderköpfen 31 verschlossen und die erforderlichen pneumatischen Anschlüsse vorgesehen.

Bei der Benutzung des Aktuators wird nun beispielsweise der Arbeitsraum 33 mit Druck beaufschlagt, so daß die Kolben 4 und 5 auseinandergedrängt werden. In der Darstellung gemäß Figur 2 führt dies zu einer Drehung der Welle 3 gegen den Uhrzeigersinn, während die Arbeitsräume 32 und 34 entlüftet werden. Für eine Drehung der Welle 3 im Uhrzeigersinn werden die Arbeitsräume 32 und 34 mit Druck beaufschlagt, während der Arbeitsraum 33 entlüftet wird. Diese Arbeitsweise ist aus dem Stand der Technik bekannt.

Es wird derzeit bevorzugt, daß die Nuten wie in diesem Ausführungsbeispiel dargestellt seitlich an die Verzahnung 12 angrenzen und die Kolben 4 und 5 jeweils zwei Stege 21 aufweisen. Dabei soll die äußere Begrenzung der Stege 21 im Betrieb mit den äußeren Wandungen der Nuten 11, 13 gleitend in Anlage kommen, während die Stege 21 von der Verzahnung 12 einen geringen Abstand aufweisen. Die axiale Führung der Welle 3 wird dann. im Betrieb lediglich von den Flanken der Kolben bewirkt.

Als Materialien für einen erfindungsgemäßen Aktuator werden derzeit Aluminium für das Gehäuse 1 und die Welle 3 sowie Kunststoff für die Kolben 4 und 5 bevorzugt. Die Abdichtung im Bereich der Lagerstellen kann durch selbstschmierende Kunststoffe erfolgen. Andere Materialien oder Materialpaarungen sind jedoch ebenso denkbar. Die Lagerung selbst ist im Betrieb nur gering beansprucht, da es sich hier um ein Stellglied handelt, wie es für die Betätigung von Ventilen verwendet wird.

## Patentansprüche

1. Pneumatischer Aktuator mit einem Gehäuse (1), das einen pneumatischen Zylinder (6) umfaßt, mit wenigstens einem in dem Zylinder (6) in Richtung der Achse des Zylinders (6) beweglichen Kolben (4,5), der mit dem Zylinder (6) einen Arbeitsraum (32,33,34) begrenzt, wobei der Kolben (4,5) eine in Richtung der Achse verlaufende Verzahnung (20) trägt, und mit einer um eine Axialrichtung (2) drehbaren Welle (3), deren Axialrichtung (2) senkrecht zu der Achse ausgerichtet ist und die eine Verzahnung (12) trägt, die mit der Verzahnung (20) des Kolbens (4,5) im Eingriff steht, **dadurch gekennzeichnet, daß** der Kolben (4, 5) die Welle (3) in ihrer Axialrichtung (2) formschlüssig fixiert.

2. Aktuator nach Anspruch 1, **dadurch gekennzeichnet., daß** die Welle (3) wenigstens eine in Umfangsrichtung ausgerichtete Nut (11,13) aufweist, die mit einem in Achsrichtung verlaufenden Steg (21) des Kolbens (4,5) in Eingriff steht.

3. Aktuator nach einem der vorhergehenden Ansprüche, **dadurch gekennzeichnet, daß** die Welle (3) zwei Lagerbereiche (10, 14) aufweist, die Bereiche des größten Durchmesser der Welle (3) bilden.

4. Aktuator nach einem der vorhergehenden Ansprüche, **dadurch gekennzeichnet, daß** die Welle (3) in zwei Lagerstellen (22) unmittelbar in dem Gehäuse (1) gelagert ist.

5. Aktuator nach einem der vorhergehenden Ansprüche, **dadurch gekennzeichnet, daß** die Lagerstellen (10, 14) der Welle (3) im wesentlichen den gleichen Durchmesser aufweisen.

6. Aktuator nach einem der vorhergehenden Ansprüche, **dadurch gekennzeichnet, daß** die Nut (11, 13) eine umlaufend eingestochene Nut ist.

7. Aktuator nach einem der vorhergehenden Ansprüche, **dadurch gekennzeichnet, daß** jeder Kolben (4,5) insgesamt zwei der Verzahnung (20) benachbarte Stege 121) aufweist.

8. Aktuator nach einem der vorhergehenden Ansprüche, **dadurch gekennzeichnet, daß** der Kolben (4,5) aus einem Kunststoff gefertigt ist.

9. Aktuator nach einem der vorhergehenden Ansprüche, **dadurch gekennzeichnet, daß** der Arbeitsraum (33) im Bereich der Lagerstellen (11,14) der Welle (3) mittels in jeweils einer Nut der Welle (3) einliegenden Dichtringen gegenüber dem Außenraum abgedichtet ist.

10. Verfahren zur Montage eines Aktuators nach einem der vorhergehenden Ansprüche, **dadurch gekennzeichnet, daß** zunächst die Welle (3) in die Lagerstellen (22) eingeführt wird und danach der oder die Kolben (4, 5) in Eingriff mit der Welle (3) gebracht werden.

11. Verfahren nach Anspruch 10, **dadurch gekennzeichnet , daß** die Welle (3) ohne weitere Befestigungsmittel in den Lagerstellen (22) gehalten wird.

## Claims

1. A pneumatic actuator having a housing (1) which comprises a pneumatic cylinder (6), having at least one piston (4, 5) which can be moved in the cylinder (6) in the direction of the axis of the cylinder (6) and delimits a working area (32, 33, 34) with the cylinder (6), the piston (4, 5) having a toothed portion (20) extending in the direction of the axis, and having a shaft (3) which can be rotated about an axial direction (2) and whereof the axial direction (2) is aligned perpendicularly to the axis and which has a toothed portion (12) which is in engagement with the toothed portion (20) of the piston (4, 5) , **characterised in that** the piston (4, 5) fixes the shaft (3) in its axial direction (2) with form fit.

2. An actuator according to Claim 1, **characterised in that** the shaft (3) has at least one groove (11, 13) which is aligned in the peripheral direction and is in engagement with a web (21) of the piston (4, 5), which web extends in the axial direction.

3. An actuator according to one of the preceding claims, **characterised in that** the shaft (3) has two bearing regions (10, 14) which form regions of the greatest diameter of the shaft (3).

4. An actuator according to one of the preceding claims, **characterised in that** the shaft (3) is mounted in two bearing points (22) directly in the housing (1).

5. An actuator according to one of the preceding claims, **characterised in that** the bearing points (10, 14) of the shaft (3) have substantially the same diameter.

6. An actuator according to one of the preceding claims, **characterised in that** the groove (11, 13) is a peripherally recessed groove.

7. An actuator according to one of the preceding claims, **characterised in that** each piston (4, 5) has a total of two webs (21) adjacent to the toothed portion (20).

8. An actuator according to one of the preceding claims, **characterised in that** the piston (4, 5) is made from a plastic material.

9. An actuator according to one of the preceding claims, **characterised in that** the working area (33) is sealed with respect to the outside area in the region of the bearing points (11, 14) of the shaft (3) by means of sealing rings, each located in a respective groove of the shaft (3).

10. A process for assembling an actuator according to one of the preceding claims, **characterised in that** the shaft (3) is firstly guided into the bearing points (22) and the piston(s) (4, 5) is/are then brought into engagement with the shaft (3).

11. A process according to Claim 10, **characterised in that** the shaft (3) is held in the bearing points (22) without further fixing means.

## Revendications

1. Actionneur pneumatique comportant un boîtier (1) qui comprend un cylindre pneumatique (6), au moins un piston (4, 5) déplaçable dans le cylindre (6) en direction de l'axe du cylindre (6) et délimitant conjointement avec le cylindre (6) une chambre de travail (32, 33, 34), le piston (4, 5) portant une denture (20) s'étendant en direction de l'axe, et comportant un arbre (3) rotatif autour d'une direction axiale (2), dont la direction axiale (2) est orientée perpendiculairement à l'axe et qui porte une denture (12) qui engrène avec la denture (20) du piston (4, 5), **caractérisé en ce que** le piston (4, 5) fixe l'arbre (3) en coopération de formes dans sa direction axiale (2).

2. Actionneur selon la revendication 1, **caractérisé en ce que** l'arbre (3) présente au moins une gorge (11, 13) orientée en direction périphérique, qui est en engagement avec une barrette (21) du piston (4, 5), laquelle s'étend en direction axiale.

3. Actionneur selon l'une des revendications précédentes, **caractérisé en ce que** l'arbre (3) présente deux zones de montage (10, 14) qui forment les zones de plus grand diamètre de l'arbre (3).

4. Actionneur selon l'une des revendications précédentes, **caractérisé en ce que** l'arbre (3) est monté dans deux emplacements de montage (22) directement dans le boîtier (1).

5. Actionneur selon l'une des revendications précédentes, **caractérisé en ce que** les emplacements de montage (10, 14) de l'arbre (3) présentent sensiblement le même diamètre.

6. Actionneur selon l'une des revendications précédentes, **caractérisé en ce que** la gorge (11, 13) est une gorge ménagée à la périphérie.

7. Actionneur selon l'une des revendications précédentes, **caractérisé en ce que** chaque piston (4, 5) comprend au total deux barrettes (21) voisines de la denture (20).

8. Actionneur selon l'une des revendications précédentes, **caractérisé en ce que** le piston (4, 5) est fabriqué en matière plastique.

9. Actionneur selon l'une des revendications précédentes, **caractérisé en ce que** la chambre de travail (33) est étanchée par rapport à l'extérieur dans la zone des emplacements de montage (10, 14) de l'arbre (3) au moyen de joints annulaires posés chacun dans une gorge de l'arbre (3).

10. Procédé pour monter un actionneur selon l'une des revendications précédentes, **caractérisé en ce que** l'on introduit tout d'abord l'arbre (3) dans les emplacements de montage (22) et ensuite on amène le ou les pistons (4, 5) en engagement avec l'arbre (3).

11. Procédé selon la revendication 10, **caractérisé en ce que** l'arbre (3) est retenu dans les emplacements de montage (22) sans autres moyens de fixation.
